# EUROPÄISCHE PATENTSCHRIFT

(11) **EP 0 058 828 B1**
(45) Veröffentlichungstag und Bekanntmachung des Hinweises auf die Patenterteilung: **04.06.1986**
(21) Anmeldenummer: 82100471.0
(22) Anmeldetag: 23.01.1982
(51) Int. Cl.: B30B 1/10

(54) **Hebelwerkzeug mit progressiver Übersetzung**
Lever tool with progressive transmission
Outil à levier à transmission progressive

(30) Priorität: 07.02.1981 DE 3104263
(43) Veröffentlichungstag der Anmeldung: 01.09.1982
(73) Patentinhaber: SKF GmbH, D-97419 Schweinfurt (DE)
(72) Erfinder: Laszlofalvi, Zoltan, D-8720 Schweinfurt (DE); Kunkel, Heinrich, Dr., D-8720 Schweinfurt (DE); Olschewski, Armin, D-8720 Schweinfurt (DE)
(74) Vertreter: Glanz, Werner, Dipl.-Ing.

## Beschreibung

Die Erfindung bezieht sich auf ein Hebelwerkzeug mit progressiver Übersetzung zur Steigerung der Kraft bei Pressen und dgl., bestehend aus einer am Stössel der Maschine befestigten Halteplatte, aus einem damit verbundenen beweglichen Werkzeugteil und aus einer Aufnahmeplatte für ein feststehendes Werkzeugteil.

Eine Presse zum Stanzen, Prägen, Tiefziehen und dgl. besteht unter anderem aus einem auf verschiedene Art angetriebenen Stössel und aus einer mit dem Gestell fest verbundenen Grundplatte. Stössel und Grundplatte haben Einrichtungen zur Aufnahme von auswechselbaren Werkzeugen. Die Nutzbarkeit der Presse wird unter anderem begrenzt durch die maximale Presskraft und den Hub. Die von der Industrie benötigten Maschinen werden aus Kostengründen bezüglich ihrer Leistungsfähigkeit meist den laufenden Produkten gemäss angeschafft. Nicht selten fallen Produkte an, die mit den vorhandenen maschinellen Einrichtungen nicht mehr bearbeitet werden können, weil die Anforderungen die technischen Daten der Presse überschreiten. Dies ist besonders oft bezüglich der verfügbaren Presskraft der Fall.

Durch die CH-A75 027 ist eine Hochdruckpresse bekannt, bei der ein Kniehebelsystem verwendet wird, das insbesondere zum Schluss des Pressvorganges einen hohen Druck erzeugt. Der Hub zwischen der beweglichen und der feststehenden Werkzeugplatte dieser bekannten Ausführung ist jedoch sehr gering und muss in jedem Fall durch eine um ein Vielfaches grössere Hubbewegung des Antriebskolbens erzeugt werden. Diese Presse ist dadurch grundsätzlich nicht für den beabsichtigten Zweck einsetzbar.

Aufgabe der Erfindung ist es, ein Hebelwerkzeug als Hilfseinrichtung für Pressen zu schaffen, mit der die Presskraft erhöht werden kann, ohne grössere Veränderungen an der Presse selbst vornehmen zu müssen und ohne den Hub des Stössels wesentlich zu verkürzen.

Die Aufgabe wird gelöst durch eine im wesentlichen dreieckige Hebelschwinge mit im Bereich der Ecken dieses Dreiecks vorgesehenen Drehpunkten, von denen der untere Drehpunkt über einen Ausgleichsarm gelenkig mit dem beweglichen Werkzeugteil, der innenliegende gelenkig mit der Halteplatte und der aussenliegende über einen weiteren Ausgleichsarm gelenkig mit der Aufnahmeplatte verbunden sind, wobei der untere Drehpunkt in der Ausgangsposition innerhalb und bei abgesenktem Stössel ausserhalb der Verbindungslinie zwischen dem Drehpunkt und dem am beweglichen Werkzeugteil angeordnet ist, und durch eine in Richtung des Stössels verlaufende Axialführung für das bewegliche Werkzeugteil.

Mit dieser einfachen Ausführung wird nach dem Hebelgesetz eine Erhöhung der Presskraft erzielt. Die Krafteinleitung erfolgt durch den Stössel über die daran befestigte Halteplatte auf einen der Eckdrehpunkte der Hebelschwinge. Da der zweite Eckdrehpunkt der Hebelschwinge über einen Ausgleichsarm mit der Aufnahmeplatte verbunden ist, schwenkt der dritte Drehpunkt um den zweiten und bewegt über einen Ausgleichsarm das bewegliche Werkzeugteil. Während der gleichförmigen Hubbewegung des Stössels ergeben sich durch die sich ständig ändernden Hebelverhältnisse des Hebelsystems unterschiedliche Übersetzungsverhältnisse für den zurückgelegten Weg des beweglichen Werkzeugteiles. Daraus resultiert vorteilhafterweise eine von der Position des beweglichen Werkzeugteiles abhängige Übersetzung der Presskraft, die durch Veränderung der Hebelverhältnisse so gewählt werden kann, dass eine sehr grosse Krafterhöhung nur bei der eigentlichen Bearbeitung des Werkstückes, nämlich im letzten Teil des Hubbereiches auftritt. Während das bewegliche Werkzeugteil an das Werkstück herangeführt wird, ist praktisch keine Kraft erforderlich, so dass dieser Vorgang auch schneller ablaufen kann. Aus diesem Grund können die Hebelverhältnisse so gewählt werden, dass in diesem Bereich von dem beweglichen Werkzeugteil ein gegenüber dem Stössel grösserer Weg zurückgelegt wird. Auf diese Weise ist der Hubverlust infolge Krafterhöhung während der Arbeitsphase der Werkzeugteile vorteilhafterweise kompensiert durch die Verlängerung des Hubes während des Heranführens des beweglichen Werkzeugteiles an das Werkstück. Je nach Auslegung des Hebelsystems kann dadurch erzielt werden, dass der von der Presse vorgegebene, maximale Hub des Stössels nur geringfügig verkürzt wird, obwohl durch das erfindungsgemässe Hebelwerkzeug eine Erhöhung der Presskraft um ein Vielfaches erreicht wird.

Für Anwendungsfälle, bei denen die beiden Werkzeugteile sehr genau achsgleich miteinander zusammen arbeiten müssen, beispielsweise beim Stanzen, ist das Hebelwerkzeug mit einer zusätzlichen Axialführung für das bewegliche Werkzeugteil versehen. Beispielsweise kann in der Verlängerung des Stössels ein Führungsbolzen angebracht werden, auf dem das bewegliche Werkzeugteil in axialer Richtung gleiten kann. Die Hebel haben dann nur noch die Aufgabe der Kraftübertragung.

Nach einem weiteren Merkmal der Erfindung ist die Aufnahmeplatte für das feststehende Werkzeugteil getrennt vom Gestell ausgeführt.

Oftmals ist die Stabilität des Pressengestelles nicht ausreichend, so dass dieses durch geeignete Massnahmen verstärkt werden muss. Eine Möglichkeit besteht darin, für die Aufnahme des feststehenden Werkzeugteiles eine getrennte, den Anforderungen entsprechende Platte vorzusehen. An dieser ist der zweite Eckdrehpunkt der Hebelschwinge über den Ausgleichsarm befestigt. Die Aufnahmeplatte selbst ist lösbar am Pressengestell verankert. Die durch das erfindungsgemässe Hebelwerkzeug gewonnene Presskraft wird in diesem Fall als Zugkraft über den Ausgleichsarm auf die getrennte Aufnahmeplatte übertragen, so dass keinerlei Überlastung des Pressengestelles auftritt.

Bei einem anderen bevorzugten Ausführungsbeispiel sind mindestens zwei symmetrisch zur Achse der Werkzeugteile angeordnete Hebelsysteme vorgesehen. Dadurch kann bei relativ hohen Kräften eine sinnvolle Aufteilung der Kräfte erfolgen, so dass die einzelnen Drehpunkte nur einen entsprechenden Anteil der Gesamtkraft übertragen müssen und deshalb auch schwächer ausgeführt werden können. Ein weiterer Vorteil besteht darin, dass bei gleichmässiger Anordnung mehrerer Hebelsysteme um die Achse der Werkzeuge gleichzeitig eine gute Führung des beweglichen Werkzeugteiles erfolgt.

Nach einem weiteren Merkmal der Erfindung bilden die Halteplatte, die Aufnahmeplatte, die beiden Werkzeugteile, die Hebelschwingen und die Ausgleichsarme eine auswechselbare Einheit. Diese bevorzugte Ausführung kann mit wenigen Handgriffen in die Presse eingebaut werden. Die Kräfteverhältnisse sind auf die beiden Werkzeugteile und auf das herzustellende Werkstück abgestimmt. Somit kann ein optimiertes Hebelwerkzeug als Wechselkomponente vorgesehen werden.

Die Erfindung zeigt eine für viele Fälle einsetzbare Lösung, die insbesondere dann wirtschaftlich wirksam ist, wenn die vorhandenen maschinellen Einrichtungen hinsichtlich Kraftreserven überfordert sind.

Die Erfindung wird im folgenden anhand des in der Zeichnung dargestellten Beispiels beschrieben.

Es zeigen:
Fig. 1 ein Hebelwerkzeug mit zwei Hebelsystemen in Seitenansicht in verschiedenen Arbeitsstellungen und
Fig. 2 ein Presskraft/Hub-Diagramm.

Bei dem in der Fig. 1 dargestellten Hebelwerkzeug ist nur das für die Funktion Wesentliche gezeigt. Es sind zwei Hebelsysteme in gleicher Ausführung symmetrisch zur Achse der Werkzeugteile angeordnet. In der rechten Bildhälfte ist der Stössel 1 abgesenkt, während die linke Bildhälfte die Ausgangsposition darstellt.

Das Hebelwerkzeug besteht im wesentlichen aus einer Halteplatte 2, einem beweglichen Werkzeugteil 3, einer Aufnahmeplatte 4 und den beiden Hebelsystemen 6, 9, 12.

An der Halteplatte 2 sind zwei gegenüberliegende Drehpunkte 7 vorgesehen, die über Bolzen die Lagerstellen von zwei gleichen Hebelschwingen 6 bilden. Die Hebelschwingen 6 sind im wesentlichen dreieckig ausgeführt, wobei an jeder Ecke ein Drehpunkt 7, 8, 11 angeordnet ist. Der in der rechten Bildhälfte dargestellte, innenliegende Eckdrehpunkt 7 ist dabei gelenkig mit der Halteplatte 2, der untere Eckdrehpunkt 8 über einen Ausgleichsarm 9 gelenkig mit dem beweglichen Werkzeugteil 3 und der aussenliegende Eckdrehpunkt 11 über einen weiteren Ausgleichsarm 12 ebenfalls gelenkig mit der Aufnahmeplatte 4 verbunden. Die Ausgleichsarme 9, 12 haben die Aufgabe, bei Bewegung der Hebelschwingen 6 um ihren innenliegenden Drehpunkt 7 die horizontale Verlagerung der anderen Eckdrehpunkte 8, 11 auszugleichen. Dies geht deutlich beim Vergleich - der rechten mit der linken Bildhälfte hervor. Die Aufnahmeplatte 4 ist hier fest mit dem Gestell der Presse verbunden und nimmt ein feststehendes (nicht näher dargestelltes) Werkzeugteil auf. Die Halteplatte 2 ist fest mit dem Stössel 1 der Presse verbunden. Der Stössel 1 ist axial durch Gleitbolzen 13 verlängert, auf denen das bewegliche Werkzeugteil 3 axial geführt ist.

Während des Betriebes wirkt, hervorgerufen durch den Stössel 1 der Presse, die Presskraft über die Halteplatte 2 auf die innenliegenden (in der linken Bildhälfte obenliegend) Eckdrehpunkte 7 der Hebelschwingen 6 ein. Da die aussenliegenden Eckdrehpunkte 11 über die Ausgleichsarme 12 mit der Aufnahmeplatte 4 verbunden sind und ihre Lage in Richtung der Presskraft nicht verändern können, schwenken die untenliegenden Eckdrehpunkte 8 der Hebelschwingen 6 um die aussenliegenden Eckdrehpunkte 11. Über die Ausgleichsarme 9 erfolgt dadurch eine zusätzliche axiale Bewegung des Werkzeugteiles 3 relativ zur Halteplatte 2, beziehungsweise relativ zum Stössel 1 der Presse, wobei sich die zusätzliche Bewegung zur Stösselbewegung vektoriell addiert. In der in der linken Bildhälfte dargestellten Ausgangsposition befindet sich der untere Eckdrehpunkt 8 der Hebelschwinge 6 noch innen. Beim Absenken des Stössels 1 bewegt sich dieser Eckdrehpunkt 8 nach aussen und erreicht zunächst die Verbindungslinie zwischen dem innenliegenden (in der linken Bildhälfte obenliegenden) Eckdrehpunkt 7 und dem Drehpunkt am beweglichen Werkzeugteil 3. Während dieser Bewegung hat sich der Abstand des beweglichen Werkzeugteiles 3 von der Halteplatte 2 stetig vergrössert. Diese zusätzliche Bewegung addiert sich in diesem Fall zur Abwärtsbewegung des Stössels 1, wodurch der Werkzeughalter 3 eine grössere Strecke als der Stössel 1 zurücklegt. Daraus ergibt sich nach dem Hebelgesetz, dass die auf das bewegliche Werkzeugteil 3 einwirkende Presskraft in diesem Teilbereich des Stösselhubes kleiner ist als die maximale Presskraft des Stössels 1.

Beim weiteren Absenken des Stössels 1 entfernt sich der untere Eckdrehpunkt 8 der Hebelschwinge 6 von der Verbindungslinie «innenliegender (obenliegender) Eckdrehpunkt 7 - Drehpunkt am beweglichen Werkzeugteil 3_{"} nach aussen. Dadurch wird der Abstand des beweglichen Werkzeugteiles 3 von der Halteplatte 2 stetig kleiner. Diese Bewegung wirkt in diesem Fall der Abwärtsbewegung des Stössels 1 entgegen, wodurch das bewegliche Werkzeugteil 3 eine kleinere Strecke als der Stössel 1 zurücklegt. Dadurch ergibt sich nach dem Hebelgesetz, dass die auf das bewegliche Werkzeugteil 3 einwirkende Presskraft in diesem Teilbereich des Stösselhubes grösser ist als die maximale Presskraft des Stössels 1. Die rechte Bildhälfte zeigt gegenüber der linken deutlich den nach aussen bewegten unteren Eckdrehpunkt 8 der Hebelschwinge 6.

Im dargestellten Beispiel wird der durch die Erhöhung der Presskraft im zweiten. Teilbereich auftretende Hubverlust durch einen relativ zum Stössel 1 grösseren Hub im ersten Teilbereich kompensiert, so dass nahezu der gesamte maximale Hub der Presse erhalten bleibt.

Fig. 2 zeigt den Verlauf der sich mit dem erfindungsgemässen Hebelwerkzeug ergebenden Presskraft (Kurve B). Der übersichtlichen Darstellung wegen, wurde von einer über den gesamten Hub s des Stössels 1 gleichbleibenden Presskraft der Presse ausgegangen (Kurve A). Im ersten Teilbereich bis zum Punkt B1 ergibt sich eine geringere Presskraft, während im zweiten Teilbereich bis zum unteren Umkehrpunkt B2 des Stössels 1 die Presskraft stetig ansteigt.

Die beschriebene und dargestellte Ausführung ist ein Beispiel des erfindungsgemässen Hebelwerkzeuges. Es ist jedoch jederzeit möglich, durch Abändern der Hebelverhältnisse und -Formen sich dem jeweiligen Anwendungsfall anzupassen.

## Patentansprüche

1. Hebelwerkzeug mit progressiver Übersetzung zur Steigerung der Kraft bei Pressen und dgl., bestehend aus einer am Stössel der Maschine befestigten Halteplatte (2), aus einem damit verbundenen Werkzeugteil (3) und aus einer Aufnahmeplatte für ein feststehendes Werkzeugteil, gekennzeichnet durch eine im wesentlichen dreieckige Hebelschwinge (6) mit im Bereich der Ekken dieses Dreiecks vorgesehenen Drehpunkten (7, 8, 11) von denen der untere Drehpunkt (8) über einen Ausgleichsarm (9) gelenkig mit dem beweglichen Werkzeugteil (3), der innenliegende (7) gelenkig mit der Halteplatte (2) und der aussenliegende (11) über einen weiteren Ausgleichsarm (12) gelenkig mit der Aufnahmeplatte (4) verbunden sind, wobei der untere Drehpunkt (8) in der Ausgangsposition innerhalb und bei abgesenktem Stössel (1) ausserhalb der Verbindungslinie zwischen dem Drehpunkt (7) und dem am beweglichen Werkzeugteil (3) angeordnet ist und durch eine in Richtung des Stössels (1) verlaufende Axialführung (13) für das bewegliche Werkzeugteil (3).

2. Hebelwerkzeug nach Anspruch 1, dadurch gekennzeichnet, dass die Aufnahmeplatte (4) für das feststehende Werkzeugteil getrennt vom Gestell ausgeführt ist.

3. Hebelwerkzeug nach einem der Ansprüche 1 oder 2, dadurch gekennzeichnet, dass mindestens zwei symmetrisch zur Achse der Werkzeugteile angeordnete Hebelsysteme (6, 9, 12) vorgesehen sind.

4. Hebelwerkzeug nach einem der Ansprüche 1 bis 3, dadurch gekennzeichnet, dass die Halteplatte (2), die Aufnahmeplatte (4), die beiden Werkzeugteile (3), die Hebelschwingen (6) und die Ausgleichsarme (9, 12) eine auswechselbare Einheit bilden.

## Claims

1. Lever tool with progressive transmission to increase the force of presses and similar equipment, consisting of a retaining plate (2) attached to the ram (1) of the machine, a tool part (3) attached thereto and a receiving plate for a stationary tool part, characterized in that there is an essentially triangular tumbler lever (6) provided with pivots (7, 8, 11) in the corners of this triangle the lower pivot (8) of which is articulated at the moving tool part (3) by means of a compensating arm (9), the inside pivot (7) is articulated at the retaining plate (2) and the outside pivot (11) is articulated at the receiving plate (4) by means of another compensating arm (12), the lower pivot (8) being located in starting position inside and, with the ram (1) in lowered position, outside a connecting line between the pivot (7) and the pivot at the moving tool part (3), and in that there is an axial guiding element (13) for the moving part (3), extending in the direction of the ram (1).

2. Lever tool as claimed in claim 1, characterized in that the receiving plate (4) for the stationary tool part is formed separately from the frame.

3. Lever tool as claimed in one of the claims 1 or 2, characterized in that there are at least two lever systems (6, 9, 12) arranged symmetrically to the axis of the tool parts.

4. Lever tool as claimed in one of the claims 1 to 3, characterized in that the retaining plate (2), the receiving plate (4), the two tool parts (3), the tumbler levers (6) and the compensating arms (9, 12) form an interchangeable unit.

## Revendications

1. Outil à levier à transmission progressive destiné à augmenter la force de presses et dispositifs similaires, comprenant une plaque de retenue (2) attachée au coulisseau de la machine, un élément d'outil (3) y relié et une plaque de logement pour un élément d'outil fixe, caractérisé par le fait qu'il y a une coulisse à levier (6) essentiellement triangulaire pourvue de pivots (7, 8, 11) disposés aux coins de ce triangle dont le pivot inférieur (8) est articulé sur l'élément d'outil mobile (3) par l'intermédiaire d'un bras de compensation (9), le pivot intérieur (7) est articulé sur la plaque de retenue (2) et le pivot extérieur (11) est articulé sur la plaque de logement (4) par l'intermédiaire d'un autre bras de compensation (12), le pivot inférieur (8) se trouvant, en position de départ, à l'intérieur et, en position de descente du coulisseau (1), à l'extérieur d'une ligne de jonction entre le pivot (7) et le pivot de l'élément d'outil mobile (3), et qu'il y a un guidage axial (13) pour l'élément d'outil mobile (3), s'étendant en direction du coulisseau (1).

2. Outil à levier suivant la revendication 1 caractérisé par le fait que la plaque de logement (4) pour l'élément d'outil fixe est développée séparément du bâti.

3. Outil à levier suivant l'une quelconque des revendications 1 ou 2, caractérisé par le fait qu'il y a au moins deux systèmes à levier (6, 9, 12) disposés symétriquement par rapport à l'axe des éléments d'outil.

4. Outils à levier suivant l'une quelconque des revendications 1 à 3, caractérisé par le fait que la plaque de retenue (2), la plaque de logement (4), les deux éléments d'outil (3), les coulisses à levier (6) et les bras de compensation (9,12) forment une unité interchangeable.
